# EUROPÄISCHE PATENTSCHRIFT

(11) **EP 0 566 910 B1**
(45) Veröffentlichungstag und Bekanntmachung des Hinweises auf die Patenterteilung: **02.10.1996**
(21) Anmeldenummer: 93105470.4
(22) Anmeldetag: 02.04.1993
(51) Int. Cl.: B21C 47/24, B65H 67/04

(54) **Vorrichtung zum Transport von zu Ringen gewickeltem Walzgut im Haspelbereich**
Device for transporting rolled stock wound in rings in the coiling area
Dispositif pour transporter des produits laminés enroulés en anneaux dans la zone de bobinage

(30) Priorität: 24.04.1992 DE 4213459
(43) Veröffentlichungstag der Anmeldung: 27.10.1993
(73) Patentinhaber: SMS SCHLOEMANN-SIEMAG AKTIENGESELLSCHAFT, D-40237 Düsseldorf (DE)
(72) Erfinder: Grenz, Günter, W-4005 Meerbusch 2 (DE); Eschweiler, Mathias, W-4020 Mettmann (DE)
(74) Vertreter: Valentin, Ekkehard, Dipl.-Ing.

(56) Entgegenhaltungen:
- EP-A- 0 439 834
- DE-A- 2 015 046
- FR-A- 2 298 381
- US-A- 3 861 615
- PATENT ABSTRACTS OF JAPAN vol. 12, no. 325 (M-737)(3172) 5. September 1988 & JP-A-63 93 425 (KAWASAKI STEEL CORP) 23 April 1988

## Beschreibung

Die Erfindung betrifft eine Vorrichtung zum Austragen von zu Ringen gewickeltem Walzgut, insbesondere von Draht aus einer Haspel und zur Übergabe der Walzgutringe auf nachgeordnete Transporteinrichtungen, wobei Haspel und Transporteinrichtungen Anlagenkomponenten einer ein- oder mehradrigen Walzstraße für Draht, Feinstahl oder Mittelstahl sind, im wesentlichen bestehend aus einer Ofenanlage für das eingesetzte Walzmaterial sowie einer Vorstraße, Zwischenstraße und gegebenenfalls Fertigstraße für das Walzgut und wobei die Austrage- und Übergabevorrichtung mit einer karussellartig verschwenkbaren und hebbaren sowie horizontal verfahrbaren Tragpalette für die gewickelten Walzgutringe versehen ist und wobei eine oder mehrere Haspel und eine oder mehrere Transporteinrichtung(en) im Peripheriebereich der Verschwenkung der Tragpalette angeordnet sind.

Walzstraßen für Draht, Feinstahl oder Mittelstahl bestehen aus einer Mehrzahl von hochwertigen Anlagenkomponenten. Eine ein- oder mehradrige Drahtstraße besteht bspw. aus einem Auflagerost für das eingesetzte Walzmaterial, zumeist in Form von Knüppeln, und einem Ofen, in dem die Knüppel auf Walztemperatur aufgeheizt werden. Aus dem Ofen gelangen die Knüppel in eine Vorstraße, die aus mehreren Walzgerüsten besteht, in der ein drallfreies Walzen ermöglicht wird. Die Gerüste der Vorstraße sind mit Walzkraftmeßdosen ausgerüstet, um das Walzen der schwer verformbaren Qualitäten besser kontrollieren zu können. Die der Vorstraße nachfolgende Zwischenstraße besteht ebenfalls aus mehreren Walzgerüsten, bspw. aus Kompaktgerüsten, die den Einsatz von Walzringen mit hohen Standzeiten erlauben. Der Zwischenstraße ist eine Fertigstraße nachgeordnet, die aus einem zehngerüstigen Fertigblock bestehen kann, der für maximale Walzgeschwindigkeiten bis 90 m/sec und darüber ausgelegt ist. Abgesehen von den ersten beiden Gerüsten der Vorstraße, wo Kastenkaliber verwendet werden, wird das Walzgut ausschließlich in Oval- und Rundkaliber verformt. Die durchschnittlichen Abnahmen betragen bspw. in der Vorstraße ca. 24%, in der Zwischenstraße ca. 23%, im Fertigblock ca. 16%. Die durchschnittliche Abnahme beim Walzen von Walzgut mit einem Runddurchmesser von bspw. 5,5 mm aus 120 mm² beträgt 21%. In Garrett-Haspeln wird das zu rundem Querschnitt gewalzte Walzgut zu Ringen gewickelt. Von der Haspel erfolgt der Transport der Walzgutringe auf eine Transporteinrichtung und von dort auf eine Hakenbahn, wo eine weitere Abkühlung des Walzgutes erfolgt. Anschließend gehen die Walzgutringe in den Versand.

Eine Drahthaspel mit einer Ausbringvorrichtung für den gehaspelten Walzgutring ist aus der DE 37 23 461 A1 bekannt. Die Drahthaspel weist eine Bundhebeplatte auf, die mit Hilfe einer zentrischen Hubstange in Richtung der Mittenachse des Haspelkorbes auf- und abbewegbar ist. Mit Hilfe der Bundhebeplatte wird das zu einem Ring bzw. Bund gewickelte Walzgut so weit angehoben, daß es aus dem Haspelkorb herausgebracht werden kann.

Nach einer in der Praxis durchgeführten Maßnahme wird der Walzgutring von der angehobenen Bundhebeplatte des Haspels mittels Abschieber in Schritten auf ein Ringtransportband abgeschoben. Zum Austragen und Übergeben der gewickelten Ringe aus zwei Haspeln auf ein Ringtransportband sind mehrere unterschiedliche Einrichtungen erforderlich. So z.B. zwei Paar Abschieber zum Transport der Ringe von Mitte Haspel auf Mitte Zwischenstation, zwei Paar Abschieber zum Transport der Ringe von Mitte Zwischenstation auf Mitte Ringtransportband, ein Hubtisch im Bereich des Ringtransportbandes, ein Spezial-Plattenbelag im Bereich zwischen Haspel und Ringtransportband zum beschädigungsarmen Transport der unten liegenden Windungen eines Ringes. Der Nachteil beim Abschieben gewickelter Ringe auf ein Ringtransportband liegt darin, daß mehrere gesonderte Einrichtungen erforderlich sind (Abschieber, Hubtische, Spezialplattenbelag). Auch kann eine Beschädigung der Oberfläche der unten liegenden Windungen während des Abschiebens durch rauhe oder beschädigte Oberflächen des Plattenbelages oder durch Plattenwölbung infolge Temperatureinwirkung nach längerer Produktionszeit im Transportbereich der Ringe auftreten. Ferner können einzelne Windungen oder Stabspitzen zwischen Oberkante Plattenbelag und Unterkante Abschieber insbesondere bei dünnem Rundmaterial einklemmen. Da vier Abschieber in ihrer Bewegung ineinandergreifen, besteht die Kollisionsgefahr bei elektrischer Fehlsteuerung.

Nach einer anderen in der Praxis durchgeführten Maßnahme wird der Walzgutring von der angehobenen Hebeplatte der Haspel in Schritten mittels Hubbalken und Hubtische auf ein Ringtransportband ausgetragen. Zum Austragen und Übergeben der gewickelten Ringe aus zwei Haspeln auf ein Ringtransportband sind mehrere unterschiedliche Einrichtungen erforderlich. Bspw. zwei Hubbalkenförderer, bestehend aus einem festen Rost und aus beweglichen Doppeltragarmen zum schrittweisen Transport der Ringe von Mitte Haspel auf Mitte des festen Ablagerosts, von Mitte festem Ablagerost auf Mitte Hubtisch, was zugleich der Mitte des Ringtransportbandes entspricht. Erforderlich sind also zwei Hubtische zum Übernehmen und Ablegen der gewikkelten Ringe vom Hubbalken auf das Ringtransportband. Der Nachteil dieser bekannten Maßnahmen besteht darin, daß bei zwei Haspeln vier Einrichtungen erforderlich sind (zwei Hubbalkenförderer, bestehend aus beweglichen und festen Rosten und zwei Hubtische). Infolge des mehrfachen Aufnehmens und Ablegens der gewickelten Ringe besteht die Gefahr des Umstürzens der Ringe und damit u.U. Produktionseinbußen durch Schrotträumen. Mehrere in Transportfunktion zueinander stehende Einrichtungen bilden Nahtstellen, die nicht immer durch Abdeckungen zu schließen oder durch Leitbleche zu entschärfen sind. Deshalb kann es zu Störungen im Produktionsablauf kommen. Ferner sind Oberflächenbeschädigungen des Walzgutes möglich. Ursache hierfür sind Relativbewegungen der unten liegenden Windungen beim Kontakt mit der Transporteinrichtung durch häufiges Aufnehmen und Ablegen der Ringe während des Transportes. Die Vielzahl von Transporteinrichtungen auf engstem Raum erschweren die Instandhaltung, was zu erhöhten Kosten führt.

Schließlich ist aus der Praxis eine Maßnahme bekannt zum Austragen und Fördern gewickelter Ringe von einer Haspel auf ein Ringtransportband mittels Hubbalken, stationären Rollgangsstücken und einem heb- und senkbaren Rollgangsstück. Zum Austragen und Übergeben der gewickelten Ringe aus zwei Haspeln auf ein Ringtransportband sind mehrere unterschiedliche Einrichtungen erforderlich, nämlich zwei Hubbalkenförderer, bestehend aus einem festen Rost und beweglichen Doppeltragarmen, zum schrittweisen Transport der Ringe von Mitte Haspel auf Mitte des stationären Rollgangsstücks. Ferner zwei stationäre Rollgangsstücke mit angetriebenen Rollen zum Fördern der Ringe auf Mitte des heb- und senkbaren Rollgangsstücks. Erforderlich ist ferner ein heb- und senkbares Rollgangsstück mit angetriebenen Rollen zum Übernehmen und Ablegen der gewickelten Ringe auf Mitte Ringtransportband. Nachteilig ist hierbei, daß mehrere Einrichtungen erforderlich sind (zwei Hubbalkenförderer, bestehend aus festen und beweglichen Rosten, zwei stationäre Rollgangsstücke mit angetriebenen Rollen und ein heb- und senkbares Rollgangsstück mit angetriebenen Rollen). Infolge des mehrfachen Aufnehmens und Ablegens und infolge des zusätzlichen Förderns der gewickelten Ringe besteht die Gefahr des Umstürzens der Ringe und damit unter Umständen Produktionseinbußen durch Schrotträumen. Mehrere in Transportfunktion zueinander stehende Einrichtungen bilden Nahtstellen, die nicht immer durch Abdeckungen zu schließen oder durch Leitbleche zu entschärfen sind. Störungen im Produktionsablauf sind deshalb nicht auszuschließen. Zusätzliche Oberflächenbeschädigungen des Walzgutes können auftreten beim Fördern mittels der Rollgänge, da Relativbewegungen zwischen den unten liegenden Windungen und den Transportrollen auftreten können, insbesondere dann, wenn die Rollenoberflächen beschädigt sind. Bei dickerem rundem Walzgut können Transportprobleme auf den Rollgängen auch dadurch auftreten, daß die unten liegende Stabspitze eines bereits teilweise abgekühlten Ringes sich verhakt, z.B. an einer Rolle, Leitblech oder Rollgangsrahmen.

Eine nicht zeitgemäße Lösung zum fortlaufenden Ablegen und Transportieren von gezogenem Draht ist in der DE 1 294 907 A1 beschrieben. Die aus einer Ziehtrommel nacheinander abfallenden Drahtringe werden durch einen an der Ziehtrommel angebrachten Abweiser in exzentrische Lage abgelenkt und werden von einem rotierenden Aufnahmekorb aufgefangen, der eine scheibenförmige Grundplatte und einen nach oben stehenden mittleren Kern aufweist, um den die Ringe fallen. Der Korb befindet sich auf einem Tisch, der mittels reibungsarmer Lager drehbar auf dem Rahmen eines Radkarrens gelagert ist. Eine solche Ablage- und Transporteinrichtung für Drahtringe ist in modernen Walzstraßen mit Walzgeschwindigkeiten von 90 m/sec und mehr wegen der offenkundigen Nachteile nicht einsetzbar.

In der DE 1 182 192 A1 wird eine Vorrichtung zur laufenden Bildung von gewickelten Drahtringen und deren Transport gezeigt, wobei ein Drehtisch zur Bundbildung in einem Rollgang angeordnet ist. Der von einem hängenden Ziehblock kommende Draht wird auf einer Plattform um einen aufstehenden zylindrischen Kern herumgewickelt. Die Plattform wird auf dem Rollgang dem Drehtisch zugefördert. Wenn die Bundbildung abgeschlossen ist, wird die Plattform von dem Drehtisch auf den weiterführenden Teil des Rollgangs befördert. Diese Wickel- und Transporteinrichtung für Drahtbunde ist in Walzstraßen mit den derzeit hohen Walzgeschwindigkeiten und hohen Durchsätzen offenkundig nicht einsetzbar.

Aus der DD 92 690, von der die vorliegende Anmeldung im Oberbegriff ausgeht, ist ein Verfahren und eine Vorrichtung zum Übergeben von Bundringen, insbesondere solchen aus geregelten Drahtabkühlstrecken über Bundbildestationen an eine gemeinsame Transportstrecke bekannt. Die Übergabevorrichtung besteht dabei unter anderem aus einem Bundumsetzer, der drehbar angeordnet ist und mit einer Hubvorrichtung, Fahrvorrichtung und Haltevorrichtung ausgerüstet ist. Der Bundumsetzer ist vor einer Drehscheibe einer Transportvorrichtung angeordnet; auf der Drehscheibe befindet sich der zu einem Bund gewickelte Draht. Mit Hilfe der Haltevorrichtung des Bundumsetzers wird der ringförmige Drahtbund von außen gehalten und durch Hochfahren der Hubvorrichtung des Bundumsetzers vom Dorn der Drehscheibe gehoben. In der obersten Stellung fährt der am Bundumsetzer 7 angeordnete Fahrwagen mit der Hubvorrichtung wieder zurück, der Bundumsetzer dreht bis vor eine andere Transportvorrichtung und der Fahrwagen mit dem in der Haltevorrichtung befindlichen Drahtbund fährt wieder vor. Durch geringes Absenken der Hubvorrichtung und durch Öffnen der Haltevorrichtung wird der Drahtbund an eine weitere Transportvorrichtung übergeben, die im Peripheriebereich des drehbaren Bundumsetzers angeordnet ist. Danach fährt der Fahrwagen wieder zurück, die Hubvorrichtung senkt ab und der Bundumsetzer dreht in die ursprüngliche Aufnahmestellung zurück. Die konstruktive Anordnung von Hubvorrichtung und Haltevorrichtung am Bundumsetzer verursacht erhebliche statische Momente, so daß die Stabilität des Bundumsetzers unbefriedigend ist.

Aus der DE-A-20 15 046 ist eine Feinstahlbund-Austragevorrichtung bekannt, die sich dadurch auszeichnet, daß zentral zwischen verschiedenen Arbeitsstationen eine drehbare sowie heb- und senkbare Bundaustragevorrichtung mit ausschiebbaren Gabeln angeordnet ist. Um diese Bundaustragevorrichtung sind Haspeltopf, Bundkühlvorrichtungen und Aufnahmestationen von Transportketten kreisförmig angeordnet. Mit Hilfe der horizontal ausfahrbaren Gabeln werden die Drahtbunde nicht mehr geschoben, sondern gefördert. Je nach Abstand der Peripherievorrichtungen um die zentrale Bundaustragevorrichtung müssen die den Drahtbund tragenden Gabeln horizontal sehr weit ausgefahrenwerden, was zu einer erheblichen Momentenbelastung auf die tragenden Elemente der Bundaustragevorrichtung führt.

Die Aufgabe der vorliegenden Erfindung besteht darin, die Nachteile des eingangs geschilderten Standes der Technik zu vermeiden und eine Austrage- und Übergabevorrichtung der gattungsbestimmenden Art zu schaffen, mit der die in einer Haspel gewickelten Walzgutringe beschädigungsfrei aus der Haspel ausgetragen und beschädigungsfrei auf eine nachfolgende Transporteinrichtung übergeben werden können und mit der durch optimale Zuordnung von Haspeln und nachfolgender Transporteinrichtung(en) kürzeste Taktzeiten eingehalten werden können. Auch soll die Vorrichtung der eingangs bestimmten Gattung bei eventuellen Anlagenstörungen in der Walzstraße eine Pufferfunktion übernehmen können.

Diese Aufgabe wird bei der gattungsgemäßen Austrage- und Übergabevorrichtung mit den kennzeichnenden Maßnahmen des Anspruchs 1 gelöst. Weitere Ausgestaltungen der Vorrichtung sind Gegenstand der Unteransprüche 2 bis 6.

Nach Anspruch 1 ist die Austrage- und Übergabevorrichtung dadurch bestimmt, daß die Tragpalette mit einem senkrecht angeordneten Hubzylinder verbunden ist, der auf einem verfahrbaren oder verschiebbaren Rahmen angeordnet ist, wobei der Fahrrahmen oder der Schieberahmen mit einem Horizontal-Drehgestell verbunden ist und daß der Hubzylinder in dessen Schwerpunkt mit einem Fahrwagen verbunden ist, dessen obere und untere Fahrrollen zwangsweise schienengeführt sind, wobei die Fahrschienen in einem mit dem Horizontal-Drehgestell verbundenen Gehäuse angeordnet sind und der Fahrwagen von einer Verschiebeeinrichtung, vorzugsweise von einer Kolben-Zylinder-Einheit bewegbar ist, die am Gehäuse abgestützt ist. Hierdurch erfolgt das Austragen eines gewickelten Ringes aus einer Haspel zum Zwecke der Übergabe an eine nachgeordnete Transporteinrichtung beschädigungsfrei, da die Ringe nicht mehrfach aufgenommen und abgelegt werden müssen und auch kein Abschieben gewickelter Ringe von einer stationären Zwischenplatte erfolgt. Die gewickelten Ringe werden von der Mitte der Haspel ruck- und stoßfrei auf Bandposition rotatorisch transportiert, wodurch ein Umstürzen des Ringes durch Transportstöße ausgeschlossen werden kann. Ferner kann eine der Transporteinrichtungen zum eigenständigen Puffern oder Kühlen von warmen Walzgutringen dienen. Die kompakte Konstruktion bietet eine erhöhte Zugänglichkeit für die Instandhaltung und vermindert die Verriegelungsbedingungen der Vorrichtungen untereinander. Weniger Nahtstellen bei in Funktion stehenden Transporteinrichtungen bedeuten auch höhere Betriebssicherheit. Die kompakte Konstruktion bedingt auch eine gegenüber vergleichsweisen Ausführungen wesentlich einfachere Fundamentausführung, welche kostengünstiger herzustellen ist.

In weiterer Ausgestaltung der Erfindung ist vorgesehen, daß zwischen dem Horizontal-Drehgestell und einem mit dem Fundament verbundenen Maschinenuntersatz ein Kugeldrehkranz angeordnet ist. Auf diese Weise wird u.a. eine optimale Zuordnung von Haspeln und nachfolgender Transporteinrichtung(en) und die Überlagerung von Bewegungsabläufen erzielt, so daß ein zeitsparender Ringtransport erfolgt und dadurch kurze Taktzeiten ermöglicht werden.

Die Fundamentausführung der Vorrichtung läßt es mit Vorteil zu, daß - gemäß einer weiteren Ausgestaltung der Erfindung - deren Versorgung mit elektrischer Energie und hydraulischem Druckmedium mittels eines an sich bekannten Drehverteilers erfolgen kann, der in der Mitte der Drehachse des Horizontal-Drehgestells angeordnet ist.

Eine deutliche Gewichtseinsparung gegenüber den vergleichsweisen Ausführungen des Standes der Technik wird mit Vorteil dadurch erreicht, daß der Hubkolben des Hubzylinders von einer mit dem Fahrwagen verbundenen zylindrischen Führungshülse umgeben ist, welche von einem koaxial an der Führungshülse gleitenden Hubrohr umgeben ist, welches mit dem Hubkolben verbunden ist. Hierdurch wird eine stabile Leichtbau-Konstruktion erzielt, in der einfache Bleche verwendet werden können. Die erzielte hohe Stabilität der Leichtbaukonstruktion läßt es mit Vorteil zu, daß mit der oberen Stirnseite des Hubrohres die Tragpalette verbunden ist, die ihrerseits gegebenenfalls ausziehbare Tragarme für die gewickelten Walzgutringe aufweist.

Zweckmäßig entspricht nach einer weiteren Gestaltung der Erfindung der Hub der Tragpalette bzw. der Hub des Hubzylinders zumindest der Höhendifferenz zwischen der Austragposition der Walzgutringe aus der jeweiligen Haspel und der Übergabeposition auf die Transporteinrichtung(en).

Die Erfindung wird anhand von schematischen Zeichnungen für ein Ausführungsbeispiel näher erläutert. Es zeigen:
- Figur 1: eine Draufsicht auf die Austrage- und Übergabevorrichtung mit peripherisch angeordneten Haspeln und einer Transporteinrichtung,
- Figur 2: eine Seitenansicht der Austrage- und Übergabevorrichtung nach Fig. 1 mit verschiedenen Austrage- und Übergabepositionen zwischen Haspel und Transporteinrichtung.

Fig. 1 zeigt die Draufsicht auf die Austrage- und Übergabevorrichtung 1, angeordnet zwischen zwei Drehkorbhaspeln 2, 3 und einer Transporteinrichtung 4, die als Transportband ausgebildet ist. Die zwei Drehkorbhaspeln und das Transportband befinden sich im Peripheriebereich 5 der Schwenkbewegung der Vorrichtung 1. Die Schwenkbewegung der Vorrichtung 1 läßt sich in den Hauptkoordinaten 6, 7 beschreiben. Bei den Drehhaspeln 2, 3 sind lediglich die Walzguteinführungen 8, 9 gezeigt sowie die hebbare Platte 10, 11 mit im Plattenboden eingelassenen Längsnuten 12, 13. Die Drehrichtung der jeweiligen Haspel ist mit dem Drehpfeil 14 bezeichnet. Der in einer Drehhaspel gewickelte Walzgutring 15 liegt auf der Hebeplatte 10, 11 auf.

Das Aufnehmen und Austragen des Walzgutringes 15 im Bereich der Mitte der Haspel 2, 3 und das Übergeben des Walzgutringes auf die Mitte des Transportbandes 4 erfolgt durch Heben und Senken der Tragarme 16 der Vorrichtung 1 sowie durch Verschwenken der Vorrichtung 1 in Richtung der Pfeile 17, 18, wobei die Bewegungen Heben/Schwenken und Senken/Schwenken sich überlagern, um die Zeit für einen Transportzyklus zu verkürzen. Zur Durchführung dieser Bewegungsabläufe ist die Austrage- und Übergabevorrichtung 1 in besonderem Maße ausgestaltet, wie dies Fig. 2 zu entnehmen ist.

Fig. 2 zeigt den Drehkorbhaspel 2 mit dem aus der Haspel gehobenen und auf der Hebeplatte befindlichen Walzgutring 15, wobei die Tragarme 16 der Vorrichtung 1 in die Längsnuten 12 der Hebeplatte eingefahren sind und sich so in der Aufnahmeposition 21 für den Walzgutring befinden. Fig. 2 zeigt auch das Transportband 4, nämlich eine Transportkette und die Übergabeposition 23 für den Walzgutring auf das Transportband. Die Tragarme 16, von denen der Walzgutring 15 aufgenommen ist, befinden sich in der Übergabeposition 23 in den Längsöffnungen zwischen den Transportketten unterhalb von deren Oberkante. Zwischen der Austrageposition 22 für den Walzgutring - das ist die Position, bei der die Tragarme 16 der Vorrichtung 1 aus den Längsnuten 12 der Hebeplatte 10 des Haspels über die Oberkante der Hebeplatte angehoben sind - und der Übergabeposition 23 ist eine Höhendifferenz zu überbrücken, die mindestens dem Hub 24 der Vorrichtung 1 entspricht. Drehkorbhaspel 2 und Transportband 4 sind auf Fundamentkonstruktion 19, 20 abgestützt.

Die Austrage- und Übergabevorrichtung enthält eine karussellartig verschwenkbare und hebbare sowie horizontal verfahrbare Tragpalette 25, an der die Tragarme 16 befestigt sind. Die Tragarme 16 können gegebenenfalls ausziehbar ausgestaltet sein. Die Tragpalette 25 ist mit der oberen Stirnseite 26 eines Hubrohres 27 verbunden. Das Hubrohr 27 gleitet koaxial an einer zylindrischen Führungshülse 28, die mit der Oberkante eines Fahrwagens 29 verbunden ist. In dem Fahrwagen 29 ist ferner ein Hubzylinder 30 angeordnet, dessen Hubkolben 31 mit dem Hubrohr 27 und damit mit der Tragpalette 25 verbunden ist. Durch Einleiten eines hydraulischen Druckmediums in den Hubzylinder 30 wird der Hubkolben und damit die Tragpalette anhebbar und absenkbar. Der Fahrwagen 29 ist in einem Gehäuse 32 angeordnet und besitzt obere und untere Fahrrollen 33, die in Fahrschienen 34 zwangsgeführt sind, wozu die oberen und unteren Fahrschienen jeweils U-förmig gebogen sein können. Aus Gleichgewichtsgründen ist der Hubzylinder mit seinem Hubrohr etwa im Schwerpunktsbereich des Fahrwagens angeordnet. Der Fahrwagen 29 wird in dem Gehäuse 32 horizontal verfahren von einer Verschiebeeinrichtung 35, die vorzugsweise als Kolben-Zylinder-Einheit ausgebildet ist und die am Gehäuse 32 abgestützt ist. Das Gehäuse 32 mit Fahrwagen 29 ist mit einem Horizontal-Drehgestell 36 verbunden. Zwischen dem Horizontal-Drehgestell und einem mit dem Fundament 37 verbundenen Maschinenuntersatz 38 ist ein Kugeldrehkranz 39 angeordnet. Das Horizontal-Drehgestell 36 ist mit einer gegebenenfalls mit einem Getriebe versehenen Antriebseinheit 40 verbindbar, die vorzugsweise am Maschinenuntersatz 38 angeordnet ist und dessen Antriebsritzel 41 in einen ringförmigen Zahnkranz 42 des Drehgestells 36 eingreift. Die Versorgung der Austrage- und Übergabevorrichtung 1 mit elektrischer Energie bspw. für die Antriebseinheit 40 und mit hydraulischem Druckmedium bspw. für den Hubzylinder 30 erfolgt mittels eines an sich bekannten und deshalb nicht näher dargestellten Drehverteilers, der in der Mitte der Drehachse 43 des Horizontal-Drehgestells 36 angeordnet ist. Bei der Austrage- und Übergabevorrichtung 1 sind zwei Fahrstellungen 44, 45 des Fahrwagens 29 in dem Vorrichtungsgehäuse 32 gezeigt. Fahrstellung 44 gibt die Warteposition "Mitte Hubrohr" vor der Haspel 2 an. Fahrstellung 45 gibt die Warteposition "Mitte Hubrohr" vor dem Transportband 4 an.

Gemäß Fig. 1 und Fig. 2 wird der Fahrwagen 29 aus seiner Warteposition 44 vor der Haspel 2 von der Verschiebeeinrichtung 35 in Richtung Haspel 2 verfahren, wodurch die Tragarme 16 den Walzgutring 15 auf der Hebeplatte 10 der Haspel unterfahren. Durch Betätigen des Hubzylinders 30 wird das Hubrohr 27 und damit die Tragpalette 25 mit den Tragarmen 16 so weit angehoben, daß letztere oberhalb der Oberkante der Hebeplatte 10 stehen. Dann wird das Horizontal-Drehgestell 36, auf dem die Vorrichtung 1 ruht, von der Antriebseinheit 40 in dem Hauptkoordinatensystem 6, 7 in Richtung des Pfeiles 17 zu dem Transportband 4 verschwenkt. Der Fahrwagen 29 befindet sich somit in der Fahrposition 46 (Fig. 2). Durch Betätigung des Hubzylinders 30 wird das Hubrohr, die damit verbundene Tragpalette sowie deren Tragarme 16 in die Warteposition 45 abgesenkt. Anschließend wird der Fahrwagen 4 in die Übergabeposition 23 verfahren. Ist der Walzgutring 15 auf dem Transportband 4 abgesetzt, erfolgt ein weiteres geringes Absenken der Tragarme mittels des Hubzylinders, so daß der Walzgutring auf dem Transportband frei aufliegt und weitertransportiert werden kann. Das Anfahren aller übrigen Positionen im Hauptkoordinatensystem 6, 7 erfolgt in gleichen oder ähnlichen wie zuvor beschriebenen Bewegungsabläufen, wonach die Tragpalette für die gewickelten Walzgutringe infolge der erfindungsgemäßen Gestaltung der Austrage- und Übergabevorrichtung karussellartig verschwenkbar, hebbar sowie horizontal verfahrbar ist, wobei die einzelnen Bewegungen separat oder überlagert ablaufen können. Die eingangs gestellte Aufgabe, insbesondere das beschädigungsfreie Transportieren der gewickelten Walgutringe wird also mit der erfindungsgemäß gestalteten Austrage- und Übergabevorrichtung in idealer Weise gelöst.

### Bezugszeichenübersicht

- 1: Austrage- und Übergabevorrichtung
- 2, 3: Drehkorbhaspel
- 4: Transporteinrichtung, Transportband
- 5: Peripheriebereich
- 6, 7: Hauptkoordinaten
- 8, 9: Walzguteinführung
- 10, 11: Hebeplatte
- 12, 13: Längsnut
- 14: Drehpfeil
- 15: Walzgutring
- 16: Tragarm
- 17, 18: Schwenkrichtung
- 19, 20: Fundamentkonstruktion
- 21: Aufnahmeposition für Walzgutring
- 22: Austrageposition für Walzgutring
- 23: Übergabeposition für Walzgutring
- 24: Hub der Vorrichtung 1
- 25: Tragpalette
- 26: Stirnseite des Hubrohres
- 27: Hubrohr
- 28: Führungshülse
- 29: Fahrwagen
- 30: Hubzylinder
- 31: Hubkolben
- 32: Rahmen/Gehäuse
- 33: Fahrrolle
- 34: Fahrschiene
- 35: Verschiebeeinrichtung
- 36: Horizontal-Drehgestell
- 37: Fundament
- 38: Maschinenuntersatz
- 39: Kugeldrehkranz
- 40: Antriebseinheit
- 41: Ritzel
- 42: Zahnkranz
- 43: Drehachse
- 44: Warteposition vor Haspel
- 45: Warteposition vor Transportband
- 46: Fahrposition

## Patentansprüche

1. Vorrichtung zum Austragen von zu Ringen gewickeltem Walzgut, insbesondere von Draht aus einer Haspel und zur Übergabe der Walzgutringe auf nachgeordnete Transporteinrichtungen, wobei Haspel und Transporteinrichtungen Anlagenkomponenten einer ein- oder mehradrigen Walzstraße für Draht, Feinstahl oder Mittelstahl sind, im wesentlichen bestehend aus einer Ofenanlage für das eingesetzte Walzmaterial sowie einer Vorstraße, Zwischenstraße und gegebenenfalls Fertigstraße für das Walzgut und wobei die Austrage- und Übergabevorrichtung (1) mit einer karussellartig verschwenkbaren und hebbaren sowie horizontal verfahrbaren Tragpalette (25) für die gewickelten Walzgutringe (15) versehen ist und wobei eine oder mehrere Haspel (2, 3) und eine oder mehrere Transporteinrichtung(en) (4) im Peripheriebereich (5) der Verschwenkung der Tragpalette (25) angeordnet sind,
**dadurch gekennzeichnet,**
daß die Tragpalette (25) mit einem senkrecht angeordneten Hubzylinder (30) verbunden ist, der auf einem verfahrbaren oder verschiebbaren Rahmen angeordnet ist, wobei der Fahrrahmen (32) oder der Schieberahmen mit einem Horizontal-Drehgestell (36) verbunden ist und
daß der Hubzylinder (30) in dessen Schwerpunkt mit einem Fahrwagen (29) verbunden ist, dessen obere und untere Fahrrollen (33) zwangsweise schienengeführt sind, wobei die Fahrschienen (34) in einem mit dem Horizontal-Drehgestell (36) verbundenen Gehäuse (32) angeordnet sind und der Fahrwagen (29) von einer Verschiebeeinrichtung (35), vorzugsweise von einer Kolben-Zylinder-Einheit bewegbar ist, die am Gehäuse (32) abgestützt ist.

2. Austrage- und Übergabevorrichtung nach Anspruch 1,
**dadurch gekennzeichnet,**
daß zwischen dem Horizontal-Drehgestell (36) und einem mit dem Fundament (37) verbundenen Maschinenuntersatz (38) ein Kugeldrehkranz (39) angeordnet ist.

3. Austrage- und Übergabevorrichtung nach Anspruch 1 oder 2,
**dadurch gekennzeichnet,**
daß der Hubkolben (31) des Hubzylinders (30) von einer mit dem Fahrwagen (29) verbundenen zylindrischen Führungshülse (28) umgeben ist, welche von einem koaxial an der Führungshülse (28) gleitenden Hubrohr (27) umgeben ist, welches mit dem Hubkolben (31) verbunden ist.

4. Austrage- und Übergabevorrichtung nach Anspruch 1, 2 oder 3,
**dadurch gekennzeichnet,**
daß mit der oberen Stirnseite (26) des Hubrohres (27) die Tragpalette (25) verbunden ist, die ihrerseits gegebenenfalls ausziehbare Tragarme (16) für die gewickelten walzgutringe (15) aufweist.

5. Austrage- und Übergabevorrichtung nach mindestens einem der Ansprüche 1 bis 4,
**dadurch gekennzeichnet,**
daß der Hub (24) der Tragpalette (25) bzw. der Hub des Hubzylinders (30) zumindest entsprechend der Höhendifferenz zwischen der Austrageposition (22) der Walzgutringe aus der jeweiligen Haspel und der Übergabeposition (23) auf die Transporteinrichtung(en) (4) einstellbar ist.

6. Austrage- und Übergabevorrichtung nach mindestens einem der vorhergehenden Ansprüche,
**dadurch gekennzeichnet,**
daß deren Versorgung mit elektrischer Energie und hydraulischem Druckmedium mittels eines an sich bekannten Drehverteilers erfolgt, der in der Mitte der Drehachse (43) des Horizontal-Drehgestells (36) angeordnet ist.

## Claims

1. Device for the discharge of roll stock wound into rings, especially of wire from a coiling device and for the transfer of the rolled stock rings to downstream transport devices, wherein coiling device and transport devices are installation components of a single-line or multi-line rolling train for wire, high grade steel or intermediate steel, substantially consisting of a furnace for the roll material used as well as a preliminary rolling train, intermediate rolling train and optionally also finishing rolling train for the roll stock and wherein the discharge and transfer device (1) is provided with a pivotable, raisable and horizontally movable carousel-like support palette (25) for the wound roll stock rings (15) and wherein one or more coiling devices (2, 3) and one or more transport device(s) (4) are arranged in the peripheral region (5) of the pivotation of the support palette (25), characterised thereby that the support palette (25) is connected with a vertically arranged stroke cylinder (30) which is arranged on a displaceable or slidable frame, wherein the drive frame (32) or the slide frame is connected with a horizontal turntable (36), and that the lifting cylinder (30) is connected at its centre of gravity with a drive carriage (29), the upper and lower travel rollers (33) of which are constrainedly track-bound, wherein the travel rails (34) are arranged in a housing (32) connected with the horizontal turntable (36) and the drive carriage (29) is movable by a displacing device (35), preferably by a piston-cylinder unit, which is supported at the housing (32).

2. Discharge and transfer device according to claim 1, characterised thereby that a ball-mounted revolving ring (39) is arranged between the horizontal turntable (36) and a machine substructure (38) connected with the foundation.

3. Discharge and transfer device according to claim 1 or 2, characterised thereby that the lifting piston (31) of the lifting cylinder (30) is surrounded by a cylindrical guide sleeve (28), which is connected with the drive carriage (29) and which is surrounded by a lifting tube (27), which is slidably guided coaxially at the guide sleeve (28) and which is connected with the lifting piston (31).

4. Discharge and transfer device according to claim 1, 2 or 3, characterised thereby that the support palette (25) is connected with the upper end face (26) of the lifting tube (27) and in turn has optionally withdrawable support arms (16) for the wound roll stock rings (15).

5. Discharge and transfer device according to at least one of claims 1 to 4, characterised thereby that the stroke (24) of the support palette (25) or the stroke of the lifting cylinder (37) is settable at least in accordance with the difference in height between the discharge position (22) of the roll stock rings from the respective ceiling device and the transfer position (23) at the transport device(s) (4).

6. Discharge and transfer device according to at least one of the preceding claims, characterised thereby that the supply thereof with electrical energy and hydraulic pressure medium is effected by means of a per se known rotary distributor, which is arranged in the middle of the axis (43) of rotation of the horizontal turntable (36).

## Revendications

1. Dispositif pour l'évacuation de produits laminés enroulés en spire, en particulier de fil provenant d'une bobineuse, et pour le transfert des spires de produit laminé vers des dispositifs de transport disposés ultérieurement, la bobineuse et les dispositifs de transport étant des composants d'installation d'un train de laminage simple ou multiple pour du fil, des fers marchands ou du fil intermédiaire, qui est essentiellement composé d'un four pour le matériau laminé utilisé ainsi qu'un train dégrossisseur, un train intermédiaire et, le cas échéant, un train finisseur pour le produit laminé, le dispositif d'évacuation et de transfert (1) étant équipé d'une palette de support (25) pouvant être pivoté comme un carrousel, levé et déplacé horizontalement pour les spires enroulées (15) de produit laminé et une ou plusieurs bobineuses (2, 3) et un ou plusieurs dispositifs de transport (4) étant disposés à la périphérie (5) du pivotement de la palette de support (25), caractérisé en ce que la palette de support (25) est reliée à un cylindre d'élévation (30) disposé verticalement qui est disposé sur un cadre pouvant être déplacé ou mobile, le cadre de déplacement (32) ou mobile étant relié à un châssis pivotant horizontal (36) et en ce que le centre de gravité du cylindre d'élévation (30) est relié à un chariot de transport (29) dont les rouleaux supérieurs et inférieurs (33) sont guidés par des rails, les rails de transport (34) étant disposés dans un bâti (32) relié au châssis pivotant horizontal (36) et le chariot (29) pouvant être déplacé par un dispositif de déplacement (35), de préférence une unité piston-cylindre, qui est appuyé sur le bâti (32).

2. Dispositif d'évacuation et de transfert selon la revendication 1, caractérisé en ce qu'on a disposé entre le châssis pivotant horizontal (36) et un socle de machine (38) relié aux fondations (37) une couronne pivotante à billes (39).

3. Dispositif d'évacuation et de transfert selon la revendication 1 ou 2, caractérisé en ce que le piston d'élévation (31) du cylindre d'élévation (30) est entouré par une douille de guidage (28) cylindrique reliée au chariot (29), ladite douille étant entourée par un tube d'élévation (27) glissant coaxialement autour de celle-ci et relié au piston d'élévation (31).

4. Dispositif d'évacuation et de transfert selon la revendication 1, 2 ou 3, caractérisé en ce que la palette de support (25) est reliée à la face supérieure (26) du tube d'élévation (27), ladite palette de transport présentant le cas échéant de son côté des bras de support (16) pouvant être déployés pour les spires enroulées (15) de produit laminé.

5. Dispositif d'évacuation et de transfert selon au moins une quelconque des revendications 1 à 4, caractérisé en ce que l'élévation (24) de la palette de support (25) ou l'élévation du cylindre d'élévation (30) peut au moins être réglée de manière à correspondre à la différence de hauteur entre la position d'évacuation (22) des spires de produit laminé sortant d'une bobineuse et la position de transfert (23) sur le ou les dispositifs de transport (4).

6. Dispositif d'évacuation et de transfert selon au moins une quelconque des revendication précédentes, caractérisé en ce qu'il est alimenté en énergie électrique et en agent sous pression hydraulique à l'aide d'un répartiteur rotatif connu en soi qui est disposé au milieu de l'axe de rotation (43) du châssis pivotant horizontal (36).
